# EUROPÄISCHE PATENTSCHRIFT

(11) **EP 0 064 527 B1**
(45) Veröffentlichungstag und Bekanntmachung des Hinweises auf die Patenterteilung: **27.11.1985**
(21) Anmeldenummer: 81903115.4
(22) Anmeldetag: 05.11.1981
(51) Int. Cl.: B43K 5/14

(54) **SCHREIB-, ZEICHEN-, MAL- ODER DERGLEICHES GERÄT MIT EINER AUSWECHSELBAREN PATRONE**
APPARATUS FOR WRITING, DRAWING, PAINTING OR SIMILAR WITH INTERCHANGEABLE CARTRIDGE
APPAREIL A ECRIRE, DESSINER, PEINDRE OU ANALOGUE AVEC CARTOUCHE INTERCHANGEABLE

(30) Priorität: 07.11.1980 DE 3042035
(43) Veröffentlichungstag der Anmeldung: 17.11.1982
(73) Patentinhaber: Schwan-STABILO Schwanhäusser GmbH & Co., D-90409 Nürnberg (DE)
(72) Erfinder: KRÜCKEL, Peter Alexander, D-8501 Heroldsberg (DE); MÖCK, Gerhard Max, D-8551 Kirchenehrbach (DE)
(74) Vertreter: LOUIS, PÖHLAU, LOHRENTZ & SEGETH
(86) Internationale Anmeldenummer: DE8100188
(87) Internationale Veröffentlichungsnummer: WO8201685

## Beschreibung

Die Erfindung betrifft Schreib-, Zeichen-, Mal-oder dergleichen Geräte mit einer im Schaft festlegbaren, auswechselbaren, vorne mit einer aus dem vorderen Ende des Schaftes herausragenden Auftragspitze versehenen Patrone für ein mit dem Gerät aufzutragendes Medium, welche von vorne in den Schaft einschiebbar und in ihm in Gebrauchsstellung mittels einer unmittelbar zwischen der Innenseite des Schaftes und der Aussenwand der Patrone wirkenden Schnapprastverbindung festlegbar sowie in Raststellung mittels Führungselementen gegen Verdrehung gegenüber dem Schaft gesichert ist. Unter «Medium» sind sowohl Flüssigkeiten als auch Pasten zu verstehen, d.h. Mittel, die üblicherweise zum Schreiben, Zeichnen, Malen, Markieren usw. verwendet werden. Da die Zusammensetzung derartiger Medien ohne Bedeutung ist, wird hierauf nicht näher eingegangen.

Eine Vielzahl der geläufigen Geräte, insbesondere zum Schreiben und Zeichnen, ist mit auswechselbaren Patronen ausgestattet, um beim Aufbrauch des in der Patrone enthaltenen Mediums lediglich die Patrone, nicht jedoch das ganze Gerät ersetzen zu müssen. Der Schaft besteht hierbei meist aus mehreren, beispielsweise mit einer Schraubverbindung aneinander festlegbaren, im wesentlichen koaxialen Teilen. Zum Auswechseln der Patrone muss ein Teil abgenommen, beispielsweise abgeschraubt werden, worauf die Patrone herausgenommen und durch eine neue ersetzt werden kann. Bei einem derartigen Vorgehen ist zum einen das Auswechseln der Patrone relativ umständlich, vor allem dann, wenn die beiden Schaftteile mittels einer Schraubverbindung aneinander festgelegt sind. Zum anderen erfordert die Herstellung mehrerer Teile einen grösseren Fertigungs- und Vorrichtungsaufwand als er erforderlich wäre, wenn der Schaft des Gerätes aus einem Stück bestehen könnte. Schliesslich bereitet bei den bekannten Schreibgeräten mit mehrteiligem Schaft auch die Einstellung entsprechender Toleranzen Schwierigkeiten, weshalb meist die Patrone mittels eines Federelementes in der richtigen Position im Schaft gehalten wird, wodurch aber der Fertigungsaufwand vergrössert wird.

Es sind auch in grossem Umfang Wegwerf-Geräte auf dem Markt, bei denen die Patrone nicht ausgewechselt werden kann. Derartige Geräte können aber nur in sehr billiger Ausführung hergestellt werden, was nicht immer befriedigt.

Aus der US-A-3 601 494 ist schliesslich ein Gerät der eingangs erwähnten Art bekannt, bei dem zur Festlegung der Patrone an dem Schaft nur eine einzige Rastverbindung aus einer Hinterschneidung am vorderen Ende des Schaftes bzw. einem entsprechenden Vorsprung an der Patrone vorgesehen ist. Zum Lösen der Rastverbindung wird die Patrone mit dem Finger gegenüber dem Schaft im Bereich der Rastverbindung nach innen gedrückt. Hierzu weist die Patrone eine in der Gebrauchsstellung über das vordere Ende des Schaftes vorstehende Griffzone auf.

Diese nach vorne über den Schaft überstehende Griffzone bedingteinerseits ein eigentümliches Aussehen des bekannten Gerätes. Andererseits wird dessen Handhabung beeinträchtigt, da der vordere Rand des Schaftes üblicherweise in einem Bereich liegt, den man bei Benutzung des Gerätes ergreift. Dies wird aber bei dem bekannten Gerät unnötig erschwert. Sofern die Patrone relativ weit über den vorderen Schaftrand vorsteht, besteht die Gefahr, dass keine tadellose Führung des Gerätes möglich ist, weil die elastisch ausgebildete Patrone unbeabsichtigt nachgeben kann. Ein weiterer, gravierender Mangel des bekannten Gerätes ist darin zu sehen, dass die Führung der Patrone im Schaft unter Umständen deren Verdrehung gegenüber dem Schaft ermöglicht. Zur Führung der Patrone dient nämlich lediglich eine einseitige Abflachung der Patrone, die gleichzeitig einen Angriff mit dem Finger ermöglichen soll. Diese Abflachung wirkt mit einem Vorsprung am unteren Schaftrand zusammen.

Daher ist nur in einem eng begrenzten Bereich eine Sicherung der Patrone gegen Verdrehung gegenüber dem Schaft vorgesehen, die ausserdem wegen der nachgiebigen Ausbildung der Patrone im Abflachungsbereich nicht zuverlässig wirkt. Aufgrund der speziellen Ausbildung der Drehsicherung bereitet es im übrigen bei dem bekannten Gerät Schwierigkeiten, die Patrone in der richtigen Position in den Schaft einzuführen. Wird sie aber nicht genau in der richtigen Orientierung eingesteckt, besteht die Gefahr, dass sie im Bereich des vorderen Schaftendes verklemmt und dann bei dem Versuch einer Lösung von Schaft und Patrone der Schaft oder die Patrone beschädigt werden. Eine genau vorbestimmte Position der Auftragspitze der Patrone gegenüber dem Schaft lässt sich bei dem bekannten Gerät nicht erreichen, was allerdings auch ohne Bedeutung ist, weil die Auftragsspitze einen in etwa kreisförmigenΩuerschnittbesitzt.

Der Erfindung liegt nun die Aufgabe zugrunde, ein gattungsgemässes Schreibgerät dahingehend weiterzubilden, dass eine einwandfreie Führung der Patrone gegenüber dem Schaft des Schreibgerätes erreicht wird und gewährleistet ist, dass auch bei einem Patronenwechsel die neue Patrone stets in einer genau vorbestimmten Drehstellung gegenüber dem Schaft sich befindet, so dass auch Patronen mit speziell geformter Spitze und Schäfte besonderen Querschnitts eingesetzt werden können, wie dies beispielsweise bei Text-Markiergeräten der Fall ist, bei denen die Spitze spatelförmig und der Schaft abgeflacht sind, um auf diese Weise zu gewährleisten, dass die zum Auftragen der Markierungsflüssigkeit dienende Vorderkante der Auftragsspitze sich stets in einer vorbestimmten Position gegenüber der Hand des Benutzers befindet. Gleichzeitig soll die Handhabung des Gerätes beim Patronenwechsel erleichtert werden.

Zur Lösung dieser Aufgabe wird erfindungsgemäss vorgeschlagen, dass der Schaft im Bereich seines vorderen Endes wenigstens eine Längsnut aufweist, in welcher eine an der Aussenseite der Wandung der Patrone vorgesehene Leiste einschiebbar ist, und dass die Leiste als Druckelement zum Eindrücken der Wandung der Patrone um ein zum Lösen der Schnapprastverbindung ausreichendes Mass nach innen ausgebildet ist.

Bei dem Gerät nach der Erfindung wird also die Drehsicherung der Patrone gegenüber dem Schaft durch mindestens eine Längsnut am vorderen Schaftende und eine in diese in Gebrauchsstellung eingreifende Leiste an der Aussenseite der Wand der Patrone bewerkstelligt. Diese Art der Drehsicherung kann mit grosser Genauigkeit hergestellt werden, weshalb sie nicht nur bei runden Geräten sondern auch bei solchen Geräten zum Einsatz kommen kann, die eine Patrone bzw. einen Schaft mit von der Kreisform abweichendem, von Haus aus eine grobe Drehsicherung bewirkenden Querschnitt besitzen. Auch bei derartigen Geräten wird erst durch eine Ausgestaltung in der vorstehend erläuterten Weise sichergestellt, dass die Patrone und damit die Auftragspitze eine genau vorbestimmte Stellung gegenüber dem Schaft einnimmt. Ein weiterer Vorzug des Gerätes nach der Erfindung ist darin zu sehen, dass es vergleichsweise leicht ist, die Leiste bzw. Leisten an der Aussenseite der Patrone in den Schlitz bzw. die Schlitze am vorderen Schaftenede einzuführen, wobei eine Verkantung der Patrone gegenüber dem Schaft durch die Längserstreckung von Leiste und Schlitz ausgeschlossen ist. Schliesslich bereitet auch die Lösung der Schnapprastverbindung keine Schwierigkeiten, weil es hierzu nur erforderlich ist, die Leisten und damit die Patronen-Wand entsprechend weit einzudrücken.

Eine besonders einfache Schaftausbildung erhält man dann, wenn die Längsnut von einem Schlitz gebildet ist. Diese Ausbildung hat weiter den Vorzug, dass die Leiste an der Patrone an der Seite des Schreibgerätes sichtbar ist. Man kann daher die Leiste entsprechend einfärben und zur Markierung des Inhalts der Patrone verwenden.

Es ist weiter vorgesehen, dass der Schaft gegenüberliegend zwei Längsnuten und die Patrone zwei entsprechende Leisten aufweist, um eine symmetrische Arretierung zu erreichen.

Schliesslich liegt es im Rahmen der Erfindung, dass der Schaft an seinem hinteren Ende eine das hintere Ende der Patrone umgreifende Durchbrechung aufweist. Eine derartige Ausbildung gestattet auch eine einwandfreie axiale Ausrichtung der Patrone im Schaft, selbst bei vergleichsweise grossem Spiel zwischen Patrone und Schaft. Ausserdem bietet eine solche Durchbrechung die Möglichkeit, das hintere Ende der Patrone mit einer den Inhalt kennzeichnenden Markierung zu versehen, die dann bei eingesetzter Patrone auch vom hinteren Ende des Schaftes aus sichtbar ist.

Nachstehend wird ein bevorzugtes Ausführungsbeispiel eines Markiergerätes nach der Erfindung anhand der Zeichnung näher erläutert.

Es zeigen:
Fig. 1 teilweise im Schnitt das Markiergerät,
Fig. 2 im Schnitt den in Fig. 1 mit A gekennzeichneten Bereich der Rastverbindung zwischen Patrone und Schaft bei eingerasteter Patrone und
Fig. 3 einen Schnitt entsprechend Fig. 2 während der Auswechslung der Patrone, d.h. bei gelöster Rastverbindung.

Das in Fig. 1 gezeigte Markiergerät besitzt eine Patrone 1 mit verhältnismässig grossem Volumen, welche den Innenraum 2 des Schaftes 3 nahezu vollständig ausfüllt. Auf diese Weise wird ohne besondere Hilfsmittel bereits eine vergleichsweise gute Führung der Patrone 1 im Inneren des Schaftes erreicht. Die Auftragspitze 4 kann mittels einer in der Zeichnung nicht dargestellten Abdeckkappe verdeckt werden, wobei in diesem Zusammenhang darauf hinzuweisen ist, dass der Schaft an sich, wie aus Figur 3 ersichtlich, bis zu der in Figur 1 als Absatz der Patrone 1 erscheinenden Vorderkante 5 reicht, an welche eine gegebenenfalls aufgesteckte Verschlusskappe anschtiesst.

Der Schaft 3 ist an seiner Vorderkante 5 über den gesamten Querschnitt offen und wird durch das entsprechend geformte vordere Ende der Patrone 1, wenn sich diese in der Raststellung (Figur 1, 2) befindet, verschlossen.

Zur Festlegung der Patrone 1 in dem Schaft 3 dient eine Rastverbindung, die besonders deutlich aus den Figuren 2 und 3 ersichtlich ist.

Zur Bildung der Rastverbindung weist der Schaft 3 innenseitig eine Hinterschneidung 6 auf, welche eine Schulter 7 bildet. Mit dieser Hinterschneidung wirkt in der Raststellung ein Vorsprung 8 an der Aussenwand der Patrone 1 zusammen, der ebenfalls eine Schulter 9 aufweist. Zur Verriegelung liegen die Schultern 7 der Hinterschneidung 6 und 9 des Vorsprunges 8 aneinander in der aus Figur 2 ersichtlichen Weise an.

Die Figuren 2 und 3 lassen deutlich erkennen, dass der Vorsprung 8 - bzw. beim gezeigten Ausführungsbeispiel die beiden Vorsprünge 8 - an die Wandung 10 der Patrone 1 direkt angeformt sind. Weiterhin besteht die Patrone 1 aus elastisch verformbarem Werkstoff. Auf diese Weise ist es durch leichtes Zusammendrücken der Patrone 1 möglich, die Rastverbindung zu lösen, d.h. die Vorsprünge 8 aus der in Figur 2 ersichtlichen Rastposition in die Position der Figur 3 zu bewegen, wo dann eine Entnahme der Patrone 1 aus dem Schaft 3 möglich ist.

Nahe seinem vorderen Ende weist der Schaft 3 Längsschlitze 11 auf, beim dargestellten Ausführungsbeispiel sind es zwei gegenüberliegende Längsschlitze, in welche entsprechende, radial vorstehende Leisten 12 der Patrone 1 von der Vorderkante 5 her einschiebbar sind. Diese Leisten 12 dienen zum einen als Führungselemente für die Patrone 1 gegenüber dem Schaft 3, wobei sie z.B. ein Verdrehen der Patrone 1 gegenüber dem Schaft 3 dann verhindern können, wenn Schaft 3 und Patrone 1 rund sind. Zum anderen sind die Leisten 12 als Druckelemente verwendbar, wozu sie so breit oder so hoch sind, dass im Bereich der Mulden 13 ein zum Lösen der Rastverbindung zwischen Patrone 1 und Schaft 3 ausreichender Druck ausgeübt werden kann, d.h. die Wandung 10 der Patrone 1 entsprechend weit nach innen verbiegbar ist.

Bei dem gezeigten Ausführungsbeispiel ist die Höhe der Leisten 12 entsprechend der Dicke der Wandung des Schaftes 3 gewählt. In diesem Falle müssen die Leisten 12 ausreichende Breite haben. Sofern nur vergleichsweise schmale Leisten 12 vorgesehen sind, muss man ihre Dicke etwas grösser wählen, so dass sie zumindest in geringem Masse über die Aussenseite des Schaftes 3 vorstehen, um eine ausreichend weite Bewegung der Leisten 12 nach innen und damit eine Lösung der Rastverbindung zu ermöglichen.

Aus Figur 1 ist ersichtlich, dass die Patrone 1 den Innenraum des Schaftes 3 zwar weitgehend ausfüllt. Zwischen der Wandung des Schaftes 3 und der Aussenseite der Patrone 1 ist jedoch noch ein gewisser Zwischenraum vorhanden, der notwendig ist, um die Patrone 1 leicht in den Schaft 3 einschieben zu können. Dies würde bedeuten, dass sich die Patrone unter Umständen leicht seitlich bewegen könnte. Um dies zuverlässig zu verhindern, weist das hintere Ende der Patrone 1 einen Ansatz 14 auf, der in eine passende Durchbrechung 15 an der Endfläche 16 des Schaftes 3 eingreift, sobald sich die Patrone 1 in der Raststellung befindet.

Das Vorhandensein der Leisten 12 bzw. des Ansatzes 14 an der Patrone 1 gibt die Möglichkeit, entsprechende, auch bei geschlossenem Gerätsichtbare Markierungen bezüglich des Inhaltes der Patrone 1 anzubringen. Es müssen hierzu nur der Ansatz 14 und die Leisten 12 bei Fabrikation der Patrone 1 entsprechend markiert werden.

Selbstverständlich kann das Prinzip der Erfindung nicht nur bei Schreibgeräten mit vergleichsweise dicken Patronen verwendet werden, obwohl es dort wegen der möglichen Bewegung der Patronenwandung und deren Verwendung in Verbindung mit der Verrastung besonders günstig ist. Es wäre selbstverständlich auch möglich, eine entsprechende Rastverbindung zwischen Patrone und Schaft auch bei anders ausgebildeten Geräten vorzusehen, wobei dann unter Umständen an der Patrone besondere Rastelemente vorgesehen werden müssten.

## Patentansprüche

1. Schreib-, Zeichen-, Mal- oder dergleichen Gerät mit einer im Schaft festlegbaren, auswechselbaren, vorne mit einer aus dem vorderen Ende des Schaftes herausragenden Auftragsspitze versehenen Patrone für ein mit dem Gerät aufzutragendes Medium, welche von vorne in den Schaft einschiebbar und in ihm in Gebrauchsstellung mittels einer unmittelbar zwischen der Innenseite des Schaftes und der Aussenwand der Patrone wirkenden Schnapprastverbindung festlegbar sowie in Raststellung mittels Führungselementen gegen Verdrehung gegenüber dem Schaft gesichert ist, dadurch gekennzeichnet, dass der Schaft (3) im Bereich seines vorderen Endes (5) wenigstens eine Längsnut (11) aufweist, in welche eine an der Aussenseite der Wandung (10) der Patrone (1) vorgesehene Leiste (12) einschiebbar ist und dass die Leiste (12) als Druckelement zum Eindrücken der Wandung (10) der Patrone (1) um ein zum Lösen der Schnapprastverbindung ausreichendes Mass nach innen ausgebildet ist.

2. Gerät nach Anspruch 1, dadurch gekennzeichnet, dass die Längsnut von einem Schlitz (11) gebildet ist.

3. Gerät nach Anspruch 1 oder 2, dadurch gekennzeichnet, dass der Schaft (3) gegenüberliegend zwei Längsnuten (11) und die Patrone (1) zwei entsprechende Leisten (12) aufweist.

4. Gerät nach einem der vorhergehenden Ansprüche, dadurch gekennzeichnet, dass der Schaft (3) an seinem hinteren Ende (16) eine das hintere Ende (14) der Patrone (1) umgreifende Durchbrechung (15) aufweist.

## Revendications

1. Appareil à écrire, dessiner, peindre ou analogue avec une cartouche pouvant être logée dans la tige, interchangeable, pourvue à l'avant d'une pointe pour tracer dépassant de l'extrémité avant de la tige, pour un agent à appliquer au moyen de l'appareil, qui peut être enfoncée de l'avant dans la tige et dans celle-ci, être disposée en position d'utilisation au moyen d'un assemblage d'arrêt à enclenchement agissant entre le côté interne de la tige et la paroi externe de la cartouche et être maintenue à la position d'arrêt au moyen d'éléments de guidage, contre une rotation vis-à-vis de la tige, caractérisé en ce que la tige (3) présente, dans la zone de son extrémité avant (5) au moins une rainure longitudinale (11), dans laquelle peut s'introduire une baguette (12) prévue sur le côté externe de la paroi (10) de la cartouche (1 ) et en ce que la baguette (12) a la forme d'un élément à presser pour enfoncer, vers l'intérieur, la paroi (10) de la cartouche (1) d'une mesure suffisante pour détacher l'assemblage d'arrêt à enclenchement.

2. Appareil selon la revendication 1 caractérisé en ce que la rainure longitudinale est formée d'une fente (11).

3. Appareil selon la revendication 1 ou 2 caractérisé en ce que la tige (3) présente deux rainures longitudinales (11) en vis-à-vis et la cartouche (1 ) deux baguettes correspondantes (12).

4. Appareil selon l'une quelconque des revendications précédentes caractérisé en ce que la tige (3) présente à son extrémité arrière (16) une interruption (15) entourant l'extrémité arrière (14) de la cartouche (1 ).

## Claims

1. An implement for writing, drawing, painting or similar with an exchangeable cartridge, which can be fixed in the barrel provided at the front with an applicator tip projecting from the front end of the barrel for a medium to be applied with the implement, which can be inserted into the barrel from the front and be fixed therein in the operating position by means of a catch engagement joint acting directly between the internal side of the barrel and the external wall of the cartridge and which is in its rest position secured against rotation in relation to the barrel by means of guide elements, characterised in that barrel (3) has, in the zone of its front end (5) at least one longitudinal groove (11) into which there may be inserted a fillet (12) provided on the outside of wall (10) of cartridge (1) and in that fillet (12) is formed as a thrust element for pressing in wall (10) of cartridge (1) to an extent that is adequate for releasing the catch engagement joint.

2. An implement according to Claim 1, characterised in that the longitudinal groove is formed by a slot (11 ).

3. An implement according to Claim 1 or 2, characterised in that the barrel (3) has two longitudinal grooves (11) on opposite sides and cartridge (1 ) two corresponding fillets (12).

4. An implement according to one of the preceding Claims, characterised in that barrel 3 has, at its rear end (16) an opening (15) surrounding the rear end (14) of cartridge (1 ).
